# FASCICULE DE BREVET EUROPEEN

(11) **EP 0 542 605 B1**
(45) Date de publication et mention de la délivrance du brevet: **15.05.1996**
(21) Numéro de dépôt: 92403001.8
(22) Date de dépôt: 05.11.1992
(51) Int. Cl.: A62C 2/06, B65D 90/24

(54) **Cloison de rétention anti-incendies**
Feuerbeständige Trennwand
Fire-resistant partition wall

(30) Priorité: 15.11.1991 FR 9114113
(43) Date de publication de la demande: 19.05.1993
(73) Titulaire: SOCIETE DES TERRES REFRACTAIRES DU BOULONNAIS, F-62152 Neufchatel-Hardelot (FR)
(72) Inventeur: Braud, Yves, F-78310 Maurepas (FR); Cechin, Pierre, F-62250 Boulogne sur Mer (FR)
(74) Mandataire: Armengaud Ainé, Alain

(56) Documents cités:
- FR-A- 2 620 344
- GB-A- 600 583
- GB-A- 1 153 140
- US-A- 3 877 526
- US-A- 4 311 199
- US-A- 4 802 322
- DATABASE WPI Section Ch, Week 8002, 26 Novembre 1979 Derwent Publications Ltd., London, GB; Class C, AN 80-02580C & JP-A-54 150 433 ( DENKI KAGAKU KOGYO CO. ) 26 Novembre 1979 * abrégé *

## Description

La présente invention est relative à une cloison de protection tel que notamment un mur de rétention de type coupe-feu destiné à la protection de l'environnement lors d'incendie éventuel de cuves d'hydrocarbures liquides ou de produits chimiques inflammables.

Ces murs de rétention sont généralement montés sur la périphérie et sur les flancs d'une enceinte à ciel ouvert, comprenant une ou plusieurs cuves de stockage. Cette construction est à ce jour, réalisée de plusieurs façons ; il s'agit soit d'un ensemble de palplanches sur lesquelles est projeté un mélange de produits réfractaires à base de vermiculite, chamotte, gibbsite ou soit d'un mur en béton sur lequel est rapporté un talus de terre.

Toutes ces constructions sont fixes, non démontables et d'une tenue limitée, dans le temps, au feu.

On connaît par ailleurs le brevet US-A-3 877 526 qui décrit un panneau, à base de béton de génie civil, de forme générale trapézoïdale, dont la base est conformée de manière à être noyée dans un massif d'ancrage, qui est muni d'un treillis métallique en son âme.

La présente invention se propose donc d'améliorer le mur de rétention en lui assurant une meilleure tenue au feu par l'emploi de béton réfractaire alumineux déjà utilisé dans les fours sidérurgiques, ainsi qu'une flexibilité accrue par l'utilisation de panneaux démontables.

Ces parois coupe-feu sont préalablement coulées ou préformées en atelier, gage de rapidité et de fiabilité lors d'élaboration de ce type de protection.

La composition de ces panneaux en béton réfractaire alumineux à base d'alumine Al₂O₃ assure une bonne étanchéité, le matériau étant très peu poreux, il résiste aux intempéries et à des feux sévères (température de flamme de 1 500 °C), et est d'un aspect esthétique. Ces panneaux ont la particularité d'être réalisés éventuellement en deux parties, réunis à mi-hauteur par un joint de chaise (tenon, mortaise).

L'invention a donc pour objet un mur de rétention de type coupe feu, comportant au moins un panneau de forme générale trapézoïdale, dont la base est conformée de manière à être noyée dans un massif d'ancrage, qui est muni d'un treillis métallique en son âme, caractérisé en ce qu'il comprend :
- s'étendant sur chaque face dudit panneau, une pluralité de nervures continues orientées verticalement afin d'augmenter la rigidité de l'ensemble, les bords latéraux et supérieur étant pourvus en outre d'une série d'épaulements à flancs notamment droits ou inclinés, en vue de permettre la juxtaposition de panneaux en une enceinte fermée polygonale,
- sur son bord supérieur, un épaulement permettant la superposition éventuelle d'un panneau supérieur, conformé en I, et comprenant éventuellement un treillis métallique en son âme, ainsi que des nervures similaires aux précédentes, ledit panneau étant muni sur sa tranche de rainures verticales pour le coulage ultérieur d'un ciment de jointoiement assurant l'étanchéité lors de la juxtaposition et de la superposition, et étant constitué et réalisé par coulage ou préformage à partir d'un béton réfractaire alumineux.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue en élévation frontale d'un ensemble coupe-feu composé de deux panneaux qui s'emboîtent à mi-hauteur ;
- la figure 2 est une vue en élévation latérale de ce même ensemble coupe-feu ;
- la figure 3 est une vue plane d'un ensemble de panneaux juxtaposés, configurant ainsi le mur de rétention muni de rainures verticales pour le ciment de jointoiement ;
- la figure 4 est une vue en élévation frontale d'un panneau type coupe-feu élaboré par coulage en une seule pièce ;
- la figure 5 est une coupe transversale de cet ensemble représentant la section tubulaire de forme rectangulaire pouvant être éventuellement comblée ;
- la figure 6 est une vue en perspective d'un mode préféré de réalisation d'un panneau coupe-feu de forme trapézoïdale;
- la figure 7 est une vue en perspective de l'assemblage de deux demi-panneaux munis de leurs raidisseurs ;
- la figure 8 est une vue de dessus en élévation plane de la juxtaposition de panneaux constituant une partie polygonale d'une enceinte polygonale ;
- la figure 9 est en vue de dessus en élévation plane de la juxtaposition de panneaux constituant une partie droite d'une enceinte.

Selon un mode préféré de réalisation de ce mur de rétention, on élabore tout d'abord par coulage ou préformage en atelier d'un béton réfractaire alumineux titrant environ 45 % d'alumine, 45 % de silice et 6 % d'oxyde de fer, au moins un premier panneau 1 globalement trapézoïdal, dont la base 2 est conformée de manière à être noyée dans un massif d'ancrage 3. Cette base 2 comprend sur sa face inférieure 4 en regard du sol une cavité 5 permettant le passage de fluides ou de tuyaux ; la base 2 peut également être conformée en T inversé selon un autre mode de réalisation et dans ce cas la semelle 6 est munie d'une pluralité de trous 7 servant au passage de tirants pour l'assemblage avec le massif d'ancrage.

Néanmoins, quelque soit le mode de réalisation de la base 2, sous forme trapézoïdale ou sous forme de T, cette dernière est solidarisée du radier 3 par coulage d'un béton 8 de génie civil. Après la prise de ce béton, le montage est apte à s'opposer à tout couple de basculement issu d'une force appliquée sur un endroit quelconque de la partie supérieure.

Le panneau inférieur 1 est muni en son âme d'un treillis métallique 9 qui s'étend sur toute sa surface ; en outre, chaque face 10, 11 de ce dernier est munie d'une pluralité de nervures 12, 13 de forme trapézoïdale, faisant saillie vers l'extérieur et s'étendant jusqu'à la base 2 dudit panneau ; ainsi, l'action conjointe de ces deux caractéristiques permet de rigidifier l'ensemble ainsi constitué.

On ménage dans la partie supérieure 14 du panneau inférieur 1, sur toute sa longueur, une rainure dont le profil peut être éventuellement en V ou en U, permettant la solidarisation par un assemblage de type tenon/mortaise avec le panneau supérieur 15 qui est muni des formes complémentaires 16. Par ailleurs, on pratique dans cette même zone une pluralité de perçages 17, destinés à recevoir des raidisseurs 18 devant coopérer lors de la superposition avec des trous 19 pratiqués dans la partie basse 16 du panneau supérieur 15.

Ce deuxième panneau est conformé en I, réalisé de la même façon et dans le même matériau que le précédent, le panneau est aussi muni de nervures 20, 21 dans la continuité des précédentes ; dans sa partie supérieure 22, il est éventuellement pratiqué une pluralité de trous 23 radiaux pour l'accrochage éventuel, notamment par boulons en inox avec les palplanches 24 conformant l'enceinte de rétention. L'épaisseur 25 du panneau supérieur 15 est variable et est surtout fonction de la hauteur du mur final.

L'ensemble coupe-feu est obtenu par superposition des deux panneaux, la zone frontière à mi-hauteur est étanche de par l'utilisation de l'assemblage par chicanes.

On pratique aussi lors de l'élaboration de ces panneaux inférieurs et supérieurs, une série de rainures 26, 27 ou d'épaulements dans le sens vertical sur toute la hauteur et sur leurs bords latéraux respectifs 33, 34 et 35, 36, afin de permettre lors de leur juxtaposition, l'établissement d'une enceinte polygonale. Pour ce faire, les rainures ou les épaulements, sont tête-bêche et peuvent même être à flancs inclinés pour des assemblages différents de l'angle plat.

La base 2 des panneaux inférieurs 1 possède des arêtes 28 brisées, tête-bêche à chaque extrémité, afin que l'on puisse indifféremment réaliser des virages à gauche ou à droite.

Par ailleurs, afin d'assurer une étanchéité parfaite, on procède au coulage d'un ciment de jointoiement à l'intérieur des divers assemblages.

Des fibrilles métalliques, à bas carbone ou en acier allié, dans une proportion de 2 % peuvent être ajoutées à ces panneaux, garantissant la résistance aux chocs thermiques et mécaniques.

Selon un autre mode de réalisation de ce mur de rétention (se référer aux figures 4 et 5), les panneaux 1, 15 sont réalisés toujours de la même façon et dans le même matériau, mais en un seul ensemble 29 dont l'âme centrale 30 est creuse.

Le corps du panneau s'étend sur toute sa hauteur de protection, cedit corps se conforme en un tube de forme rectangulaire dont la cavité 31 interne peut être éventuellement remplie d'un matériau isolant tel que notamment du sable, de la terre, des fibres minérales ; cette forme particulière assure la rigidité de l'ensemble et ne nécessite pas l'emploi de nervures, la semelle sur laquelle repose ledit panneau est pourvue d'une pluralité de perçages 7 qui assure la fixation par tirants au radier, ou est intégrée au panneau (premier mode de réalisation). De même, la tranche dudit panneau comporte dans le sens vertical une série de rainures ou d'épaulements 32 pour la réunion en enceinte ainsi que pour le passage du ciment de jointoiement.

Pour ces divers modes de réalisation, l'utilisateur cerne par juxtaposition de panneaux l'ensemble de la surface à protéger, l'espace résiduel entre le mur de panneaux coupe-feu et les palplanches est comblé par de la terre ou par tout autre matériau isolant.

La lecture de la description qui précède montre que l'invention apporte une nouveauté dans l'emploi de panneaux coupe-feu pour mur de rétention d'enceintes de stockage d'hydrocarbures liquides ou produits chimiques inflammables; en effet, ces panneaux sont amovibles, auto-stables sur le radier de par leur masse et leur rigidité, la juxtaposition de ces panneaux à haute tenue à la flamme est améliorée par l'emploi d'un joint de ciment et par l'adjonction éventuelle de fibrilles métalliques dans le béton réfractaire alumineux, cet ensemble résiste parfaitement aux déformations et dilatations thermiques et mécaniques des palplanches enserrant l'enceinte.

Il demeure bien entendu que la présente invention n'est pas limitée aux exemples de réalisation décrits et représentés ci-dessus, mais qu'elle en englobe toutes les variantes.

## Revendications

1. Mur de rétention de type coupe feu, comportant au moins un panneau (1) de forme générale trapézoïdale, dont la base (2) est conformée de manière à être noyée dans un massif d'ancrage (3), qui est muni d'un treillis métallique (9) en son âme, caractérisé en ce qu'il comprend :
- s'étendant sur chaque face (10, 11) dudit panneau, une pluralité de nervures continues (12, 13) orientées verticalement afin d'augmenter la rigidité de l'ensemble, les bords latéraux (33, 34) et supérieur (14) étant pourvus en outre d'une série d'épaulements (26, 27) à flancs notamment droits ou inclinés, en vue de permettre la juxtaposition de panneaux en une enceinte fermée polygonale,
- sur son bord supérieur (14) un épaulement permettant la superposition éventuelle d'un panneau supérieur (15), conformé en I, et comprenant éventuellement un treillis métallique (9) en son âme, ainsi que des nervures (20, 21) similaires aux précédentes,
ledit panneau étant muni sur sa tranche de rainures (32) verticales pour le coulage ultérieur d'un ciment de jointoiement assurant l'étanchéité lors de la juxtaposition et de la superposition, et étant constitué et réalisé par coulage ou préformage à partir d'un béton réfractaire alumineux.

2. Mur de rétention de type coupe feu selon la revendication 1, caractérisé en ce que lesdits panneaux (1, 15) sont réalisés en béton réfractaire alumineux dans une proportion d'environ 45 % d'alumine, 45 % de silice, 6 % d'oxyde de fer.

3. Mur de rétention de type coupe feu selon l'une quelconque des revendications précédentes, caractérisé en ce que des fibrilles métalliques, à bas carbone ou en acier allié, sont ajoutées au béton réfractaire, dans une proportion d'environ 2 % en masse, pour participer à et améliorer la tenue aux déformations et dilatations thermiques et métalliques.

4. Mur de rétention de type coupe feu selon l'une quelconque des revendications précédentes, caractérisé en ce que la base (2) comprend sur sa face inférieure (4) en regard du sol une cavité (5) permettant le passage de fluides ou de tuyaux, elle peut également être conformée en T inversé et dans ce cas la semelle (6) est munie d'une pluralité de trous (7) servant au passage de tirants pour l'assemblage avec le massif d'ancrage (3).

5. Mur de rétention de type coupe feu selon l'une quelconque des revendications précédentes, caractérisé en ce qu'on ménage dans la partie supérieure (14) du panneau inférieur (1), sur toute sa longueur, une rainure dont le profil peut être éventuellement en V ou en U, permettant la solidarisation par un assemblage de type tenon/mortaise avec le panneau supérieur (15) qui est muni des formes complémentaires, et on pratique dans cette même zone (14) une pluralité de perçages (17), destinés à recevoir des raidisseurs (18) devant coopérer lors de la superposition avec des trous (19) pratiqués dans la partie basse du panneau supérieur (15).

6. Mur de rétention de type coupe feu selon l'une quelconque des revendications précédentes, caractérisé en ce que dans la partie supérieure (22) du panneau (15), il est pratiqué une pluralité de trous (23) radiaux pour l'accrochage éventuel, notamment par boulons en inox avec les palplanches (24) conformant l'enceinte de rétention, l'épaisseur (25) dudit panneau est variable et est surtout fonction de la hauteur du mur final.

7. Mur de rétention de type coupe feu selon l'une quelconque des revendications précédentes, caractérisé en ce qu'on pratique lors de l'élaboration de ces panneaux, une série de rainures (26, 27) ou d'épaulements dans le sens vertical sur toute la hauteur et sur la tranche desdits panneaux, afin de permettre lors de leur juxtaposition, l'établissement d'une enceinte polygonale, lesdites rainures ou lesdits épaulements étant tête-bêche et pouvant même être à flancs inclinés pour des assemblages différents de l'angle plat.

8. Mur de rétention de type coupe feu selon l'une quelconque des revendications précédentes, caractérisé en ce que la base (2) des panneaux inférieurs (1) possède des arêtes (28) brisées, tête-bêche à chaque extrémité, afin que l'on puisse indifféremment réaliser des virages à gauche ou à droite.

9. Mur de rétention de type coupe feu selon l'une quelconque des revendications précédentes, caractérisé en ce qu'on réalise en une seule pièce, dont l'âme centrale (30) est creuse, l'ensemble du panneau (29), le corps dudit panneau s'étendant sur toute la hauteur de protection et se conformant en un tube (31) de forme rectangulaire dont la cavité interne peut être éventuellement remplie d'un matériau isolant tel que notamment du sable, de la terre, des fibres minérales, cette forme particulière assurant la rigidité de l'ensemble.

10. Mur de rétention de type coupe feu selon l'une quelconque des revendications précédentes, caractérisé en ce que les panneaux (1, 15, 29) conformant le mur de rétention sont démontables et récupérables.

11. Mur de rétention de type coupe feu selon l'une quelconque des revendications précédentes, caractérisé en ce qu'on réalise un coulage ou un préformage en atelier ou in situ de ces panneaux à partir d'un béton réfractaire alumineux à base de 45 % d'alumine Al₂O₃.

## Claims

1. Retaining wall of the fire-resistant type, comprising at least one panel (1) of general trapezoidal shape, the base (2) of which is so shaped as to be embedded in an anchoring mass (3), which panel is provided with a metal mesh (9) in its web, characterized in that it comprises:
- extending on each face (10, 11) of said panel, a plurality of continuous ribs (12, 13) orientated vertically for the purpose of increasing the rigidity of the whole, the lateral edges (33, 34) and upper edge (14) being furthermore provided with a series of shoulders (26, 27) having notably straight or inclined flanks, for the purpose of enabling panels to be juxtaposed to form a polygonal, closed enclosure,
- on its upper edge (14) a shoulder, allowing the superposition, if desired, of an upper panel (15) of I-section, possibly comprising a metal mesh (9) in its web, as well as ribs (20, 21) similar to the foregoing,
said panel being provided, on its side face, with vertical grooves (32) for the later pouring of a jointing cement, for assuring a seal during the juxtaposition and superposition, and being constituted and constructed by casting or precasting from an aluminous refractory concrete.

2. Retaining wall of the fire-resistant type according to claim 1, characterized in that said panels (1, 15) are made of aluminous refractory concrete in a proportion of approximately 45% alumina, 45% silica, 6% iron oxide.

3. Retaining wall of the fire-resistant type according to any one of the preceding Claims, characterized in that metal fine fibres based upon carbon or of alloy steel are added to the refractory concrete, in a proportion of approximately 2% by mass, for contributing to and improving the behaviour under thermal and metallic deformations and expansions.

4. Retaining wall of the fire-resistant type according to any one of the preceding Claims, characterized in that the base (2) comprises, on its lower face (4) towards the soil, a cavity (5) allowing the passage of fluids or pipes, it may also be shaped as an inverted T and in this case the base plate (6) is provided with a plurality of holes (7) serving for the passage of ties for connecting to the anchoring mass (3).

5. Retaining wall of the fire-resistant type according to any one of the preceding Claims, characterized in that, in the upper part (14) of the lower panel (1) there is formed, throughout its length, a groove which may have a cross-section of V-shape or U-shape, making possible a connection of the mortice-and-tenon type with the upper panel (15), which is provided with complementary shapes, and in this same zone (14) there is formed a plurality of bores (17), intended for receiving stiffeners (18) intended for cooperating, during the super-position, with holes (19) formed in the lower part of the upper panel (15).

6. Retaining wall of the fire-resistant type according to any one of the preceding Claims, characterized in that, in the upper part (22) of the panel (15), there is formed a plurality of radial holes (23) for the possible attachment, notably by stainless steel bolts, to sheet piles (24) forming the retaining enclosure, the thickness (25) of said panel is variable and, in particular, is a function of the height of the final wall.

7. Retaining wall of the fire-resistant type according to any one of the preceding Claims, characterized in that, during the production of these panels, there is formed a series of grooves (26, 27) or shoulders in the vertical direction throughout the height and on the edge face of said panels, in order to make possible, during their juxtaposition, the forming of a polygonal enclosure, said grooves or shoulders being head-to-tail and possibly also having inclined flanks for connections other than with a flat angle.

8. Retaining wall of the fire-resistant type according to any one of the preceding Claims, characterized in that the base (2) of the lower panels (1) possesses chamfered edges (28), head-to-tail at each end, so that it is possible to form turns to left or to right as desired.

9. Retaining wall of the fire-resistant type according to any one of the preceding Claims, characterized in that the whole of the panel (29) is formed in a single piece, the central web (30) of which is hollow, the body of said panel extending over the entire height to be protected and being shaped as a tube (31) of rectangular section, the internal cavity of which may, if desired, be filled with an insulating material such as, notably, sand, soil, mineral fibres, this particular form ensuring the stiffness of the whole.

10. Retaining wall of the fire-resistant type according to any one of the preceding Claims, characterized in that the panels (1, 15, 29) forming the retaining wall are demountable and recoverable.

11. Retaining wall of the fire-resistant type according to any one of the preceding Claims, characterized in that these panels are cast or precast in the workshop or in situ from an aluminous refractory concrete based upon 45% alumina Al₂O₃.

## Patentansprüche

1. Brandschutzmauer, die mindestens eine Platte (1) von allgemein trapezoider Form aufweist, deren Sockel (2) so gestaltet ist, daß er in einem Verankerungsfundament (3) versenkt wird, und die mit einem Metallgitter (9) in ihrem Inneren versehen ist.
dadurch **gekennzeichnet,**
daß sie folgendes aufweist:
- eine Vielzahl von durchgehenden, vertikal ausgerichteten Rippen (12, 13), die sich auf beiden Seiten (10,11) der Platte erstrecken, um die Festigkeit des Ganzen zu erhöhen, wobei die seitlichen Kanten (33, 34) und die obere Kante (14) außerdem mit einer Reihe von Absätzen (26, 27) mit insbesondere geraden oder geneigten Flanken ausgestattet sind, um die Aneinanderreihung von Platten unter Bildung eines geschlossenen polygonalen Innenraums zu ermöglichen;
- auf ihrer oberen Kante (14) eine Schulter, die das eventuelle Aufsetzen einer oberen, I-förmigen Platte (15) ermöglicht, die eventuell ein Metallgitter (9) in ihrem Inneren sowie den vorhergehenden ähnliche Rippen (20, 21) aufweist;
daß diese Platte auf ihrer Randfläche mit vertikalen Rinnen (32) für das spätere Vergießen eines Fugenzements versehen ist, der bei der Aneinanderreihung und dem Aufsetzen die Dichtheit sicherstellt, und daß sie aus einem feuerfesten, aluminiumoxidhaltigen Beton durch Vergießen oder Vorformung aufgebaut und hergestellt ist.

2. Brandschutzmauer gemäß Anspruch 1,
dadurch **gekennzeichnet,**
daß die Platten (1, 15) aus einem feuerfesten, aluminiumoxidhaltigen Beton mit einem Mischungsverhältnis von ungefähr 45 % Aluminiumoxid, 45 % Siliciumdioxid, 6 % Eisenoxid hergestellt sind.

3. Brandschutzmauer gemäß einem der vorhergehenden Ansprüche,
dadurch **gekennzeichnet,**
daß Metallfibrillen mit niedrigem Kohlenstoffgehalt oder aus Verbundstahl dem feuerfesten Beton in einem Verhältnis von ungefähr 2 Masse-% zugefügt sind, um zur Widerstandsfähigkeit gegen Verformungen und thermische und metallische Ausdehnungen beizutragen und sie zu verbessern.

4. Brandschutzmauer gemäß einem der vorhergehenden Ansprüche,
dadurch **gekennzeichnet,**
daß der Sockel (2) auf seiner Unterseite (4) dem Boden gegenüber einen Hohlraum (5) aufweist, der den Durchgang von Fluiden oder von Rohren ermöglicht, daß der Sockel ebenso in Form eines umgekehrten T's ausgebildet sein kann, und daß in diesem Fall die Sohle (6) mit einer Vielzahl von Löchern (7) ausgestattet ist, die dem Durchgang von Mauerankern zur Verbindung mit dem Verankerungsfundament (3) dienen.

5. Brandschutzmauer gemäß einem der vorhergehenden Ansprüche,
dadurch **gekennzeichnet,**
daß im oberen Abschnitt (14) der unteren Platte (1) auf ihrer ganzen Länge eine Rinne ausgebildet ist, deren Profil eventuell V- oder U-förmig sein kann, und die die feste Verbindung durch eine Zusammenfügung nach Art einer Verzapfung mit der oberen Platte (15) ermöglicht, die mit komplementären Formen versehen ist, und daß in diesem selben Bereich (14) eine Vielzahl von zur Aufnahme von Aussteifungen (18) bestimmten Bohrungen (17) angebracht ist, wobei die Aussteifungen (18) beim Aufsetzen mit im unteren Bereich der oberen Platte (15) ausgebildeten Löchern (19) kooperieren müssen.

6. Brandschutzmauer gemäß einem der vorhergehenden Ansprüche,
dadurch **gekennzeichnet,**
daß im oberen Bereich (22) der Platte (15) eine Vielzahl von radialen Löchern (23) zur eventuellen Befestigung, insbesondere durch Kugeln aus rostfreiem Stahl, der den Rückhalte-Innenraum bildenden Spundwand (24) ausgebildet ist, wobei die Dicke (25) der Platte variabel und vor allem eine Funktion der endgültigen Mauerhöhe ist.

7. Brandschutzmauer gemäß einem der vorhergehenden Ansprüche,
dadurch **gekennzeichnet,**
daß bei der Herstellung dieser Platten eine Reihe von Rinnen (26, 27) oder Absätzen in vertikaler Richtung auf der ganzen Höhe und auf der Randfläche dieser Platten ausgebildet wird, um bei deren Aneinanderreihung die Bildung eines polygonalen Innenraumes zu ermöglichen, wobei die Rinnen oder die Absätze formkomplementär sind und sogar geneigte Flanken für andere als rechtwinklige Verbindungen aufweisen können.

8. Brandschutzmauer gemäß einem der vorhergehenden Ansprüche,
dadurch **gekennzeichnet,**
daß der Sockel (2) der unteren Platten (1) abgekantete, an jedem Ende formkomplementäre Verschneidungslinien (28) besitzt, damit ebenso Links-, wie Rechtskrümmungen hergestellt werden können.

9. Brandschutzmauer gemäß einem der vorhergehenden Ansprüche,
dadurch **gekennzeichnet,**
daß die gesamte Platte (29) aus einem einzigen Teil, dessen zentraler Innenraum (30) hohl ist, hergestellt ist, wobei sich der Körper dieser Platte über die ganze Schutzhöhe erstreckt und einen Tubus (31) rechteckiger Form bildet, dessen innerer Hohlraum eventuell mit einem Isoliermaterial, wie insbesondere Sand Erde, Mineralfasern gefüllt ist, und wobei diese spezifische Form die Festigkeit des Ganzen sicherstellt.

10. Brandschutzmauer gemäß einem der vorhergehenden Ansprüche,
dadurch **gekennzeichnet,**
daß die die Rückhaltemauer bildenden Platten (1, 15, 29) demontierbar und weiter verwendbar sind.

11. Brandschutzmauer gemäß einem der vorhergehenden Ansprüche,
dadurch **gekennzeichnet,**
daß ein Vergießen oder eine Vorformung dieser Platten aus einem feuerfesten, aluminiumoxidhaltigen Beton auf Basis von
45 % Aluminiumoxid Al₂O₃ in der Werkstätte oder in situ vorgenommen wird.
